# FASCICULE DE BREVET EUROPEEN

(11) **EP 0 350 785 B1**
(45) Date de publication et mention de la délivrance du brevet: **20.01.1993**
(21) Numéro de dépôt: 89112333.3
(22) Date de dépôt: 06.07.1989
(51) Int. Cl.: A44C 5/24, A44C 5/20

(54) **Fermoir de bracelet extensible à réglage fin**
Dehnbarer Armbandverschluss mit Feineinstellung
Extensible, fine adjustable wrist-strap fastener

(30) Priorité: 15.07.1988 FR 8809716
(43) Date de publication de la demande: 17.01.1990
(73) Titulaire: Omega SA, 2500 Bienne (CH)
(72) Inventeur: Gagnebin, Gaston, CH-2503 Bienne (CH)
(74) Mandataire: de Raemy, Jacques

(56) Documents cités:
- EP-A- 0 126 382
- CH-A- 352 175
- CH-A- 553 553
- CH-A- 657 763
- FR-A- 2 184 440
- FR-A- 2 242 841
- FR-A- 2 437 801
- US-A- 2 110 772

## Description

La présente invention est relative à un fermoir de bracelet comportant un premier élément attaché à l'une des extrémités du bracelet et un second élément attaché à l'autre extrémité du bracelet, le bracelet étant composé de maillons articulés présentant chacun une largeur sensiblement identique, ladite largeur étant prise dans la direction longitudinale du bracelet, les premier et second éléments coopérant entre eux pour assurer la fermeture du fermoir par superposition desdits éléments, le premier élément portant un crochet pourvu d'un bec dirigé perpendiculairement à la direction longitudinale du bracelet et le second élément étant percé d'au moins une ouverture dans laquelle peut être introduit le crochet, une gâchette étant montée prisonnière sous ledit second élément et coulissant par rapport à lui, la gâchette présentant une portion émergeant latéralement dudit second élément sous l'action de rappel d'un ressort, ladite portion servant de bouton-poussoir pouvant être actionné par un doigt pour déplacer la gâchette à l'encontre de l'action du ressort, ladite gâchette étant équipée d'un premier trou décalé partiellement par rapport à l'ouverture du second élément de telle façon que, lorsque le crochet est introduit dans l'ouverture du second élément, il s'engage ensuite dans le trou de la gâchette et la déplace graduellement contre l'action du ressort jusqu'à ce que le bec du crochet passe sous la gâchette et verrouille le premier élément sur le second, ladite gâchette étant déplaçable par pression du doigt sur le bouton-poussoir pour aligner ladite ouverture avec ledit premier trou et permettre ainsi l'ouverture du fermoir.

Un fermoir correspondant à la définition générique qui vient d'être donnée est décrit dans le document CH-A-568 035 (= US-A-3 913 182). Ce fermoir, développé en particulier pour un bracelet de montre, comporte deux éléments rigides fixés aux extrémités libres du bracelet. Un des éléments comporte un crochet qui peut être inséré dans une ouverture portée par l'autre élément. Cet autre élément comporte une gâchette arrangée pour verrouiller le crochet quand les éléments sont pressés l'un sur l'autre. La gâchette comporte un bouton pressoir émergeant de l'autre élément qui, quand il est pressé par un doigt, permet le déverrouillage des éléments et l'ouverture du fermoir.

Un fermoir présentant beaucoup d'analogie avec celui décrit ci-dessus est décrit dans le document DE-A-35 20 122. En plus du système de verrouillage utilisant un crochet et une gâchette disposés comme plus haut, le fermoir offre la possibilité de s'étendre au delà de la simple extension provoquée par l'ouverture de deux lames articulée l'une sur l'autre et ceci grâce au fait que l'une des lames est montée coulissante dans un étrier lui-même monté à charnière sur l'autre lame.

Le document CH-A-553 553 décrit un fermoir permettant le raccourcissement ou l'allongement d'un bracelet. Dans ce but, il est muni d'une plaque mobile coulissant sous une plaque fixe, chacune des plaques étant équipée de trous superposés par paires. Dans une paire de trous peut pénétrer un crochet dont le bec est disposé dans la direction longitudinale du bracelet. Pour ouvrir le fermoir, on presse sur un poussoir dans le sens longitudinal du bracelet. Cette construction ne s'adapte donc nullement au fermoir de l'invention. De plus, cette construction n'envisage nullement un réglage fin, mais un réglage grossier s'étendant au moins sur la largeur d'un maillon.

Cependant aucun des documents cités n'offre la possibilité de raccourcir ou de rallonger quelque peu la longueur du bracelet pour permettre de porter ce bracelet serré ou lâche autour du bras qui le porte. Or on constate qu'on éprouve souvent le besoin de procéder à un tel ajustement, car les dimensions du bras changent selon que la température ambiante est basse ou élevée. Sans réglage possible, le bracelet peut étrangler le poignet aux températures chaudes de l'été. Inversement, en hiver, ce même bracelet est libre autour du poignet et s il est utilisé pour attacher une montre, cette dernière pourra prendre des positions indésirables, par exemple celle de se trouver sous le poignet. On a constaté également que la différence existant entre les dimensions d'un poignet gonflé ou rétréci d'une même personne est inférieure à la largeur usuelle des maillons composant le bracelet. Il ressort de cela qu'ajouter ou retrancher un maillon normal du bracelet n'est pas entièrement satisfaisant. Certains fabricants proposent pour cela des demi-maillons, solution toutefois peu esthétique, coûteuse et difficile à mettre en oeuvre par le porteur du bracelet.

Pour pallier les inconvénients énumérés ci-dessus, la présente invention propose un fermoir qui permet d'adapter avec aisance un bracelet au membre qui le porte. Pour ce faire, le fermoir répondant à la définition générique donnée en préambule à cette description est caractérisé par le fait que la gâchette est équipée d'un second trou identique au premier et disposé à côté et près de lui dans le sens de la direction longitudinale du bracelet, la distance séparant les trous étant inférieure à la largeur d'un maillon, le crochet pouvant alors être introduit dans le premier ou le second trou selon que l'on désire un enroulement serré ou lâche du bracelet autour du membre qui le porte.

L'invention va être décrite maintenant dans la description qui va suivre en s'aidant du dessin qui l'illustre à titre d'exemple et dans lequel :
la figure 1 est une vue en perspective du fermoir selon l'invention,
les figures 2a, 2b et 2c montrent une coupe opérée selon la ligne II-II de la figure 1 dans trois situations différentes selon la position du crochet par rapport à l'élément sur lequel il vient se verrouiller.
la figure 3a est une coupe opérée selon la ligne III-III de la figure 1 et
la figure 3b est une coupe opérée selon la ligne III-III de la figure 1 et selon un mode d'exécution différent de celui montré en figure 3a.

La figure 1 est une vue en perspective à échelle agrandie du fermoir de bracelet selon l'invention. Ce fermoir comporte un premier élément 1 attaché à l'une des extrémités 2 du bracelet 3. Ce premier élément 1 porte un crochet 4 pouvu d'un bec 5, ledit bec étant dirigé perpendiculairement à la direction longitudinale du bracelet. Le fermoir comporte encore un second élément 6 attaché à l'autre extrémité 7 du bracelet 3. Ce second élément 6 est percé d'au moins une ouverture 8 dans laquelle le crochet 4 peut pénétrer. Sous le second élément 6 est montée une gâchette 9. Cette gâchette est montée coulissante sous l'élément 6 et y est maintenue prisonnière par des moyens qui seront discutés plus bas. La gâchette 9 présente en outre une portion 10 qui émerge latéralement du second élément sous l'action de rappel d'un ressort 12 non représenté ici, mais qui apparaît aux figures 2a à 2c. Cette portion 10 sert de bouton-poussoir pouvant être actionné par un doigt, dans le sens de la flèche A, pour déplacer la gâchette à l'encontre de l'action ou ressort. La gâchette est équipée également d'un premier trou 11. Comme la figure 1 et la figure 2a (qui est une coupe suivant la ligne II-II de la figure 1) le montrent clairement, le premier trou 11 est décalé partiellement par rapport à l'ouverture 8 pratiquée dans le second élément 6.

Les figures 2a à 2c décrivent le fonctionnement du fermoir tel que cela est connu de l'art antérieur contenu dans les documents cités ci-dessus. La figure 2a montre le fermoir ouvert tel qu'il se présente aussi en figure 1. Ici la gâchette 9 est poussée vers l'extérieur de l'élément 6 par l'action du ressort de compression 12. La figure 2b montre que le crochet 4 de l'élément 1 a été introduit dans l'ouverture 8 de l'élément 6 et que, par l'arrondi situé sous le bec 5, il a déplacé la gâchette 9 vers la gauche, à l'encontre de l'action du ressort 12 qui se trouve alors presque entièrement comprimé. En finissant d'introduire le crochet 4 dans l'ouverture 8 et le trou 11, on trouve alors la situation présenté par la figure 2c où le bec 5 du crochet se trouve situé sous la gâchette 9 de telle sorte que l'élément 1 est verrouillé sur l'élément 6, la gâchette reprenant alors la position qu'elle avait en figure 2a par l'action de détente du ressort 12. Pour ouvrir le fermoir il suffira alors de presser avec un doigt sur la gâchette 9 par l'intermédiaire du bouton-poussoir 10, selon le sens de la flèche A, pour retrouver la situation de la figure 2b, situation pour laquelle l'élément 1 peut être séparé de l'élément 6.

Deux remarques peuvent être faites ici concernant des points de détail mécanisme présenté.

La première remarque concerne la gâchette 9 qui doit être pourvue de moyens l'empêchant de s'échapper de l'élément 6. La figure 2a montre un moyen possible pour atteindre ce but. On pratique dans la gâchette une rainure 13 légèrement plus longue que la longueur de l'excursion nécessaire à la gâchette pour remplir son rôle. On place une vis 14 dans la paroi inférieure 15 complétant l'élément 6, l'extrémité de la vis 14 plongeant dans la rainure 13.

La seconde remarque concerne la façon dont la gâchette 9 est retenue coulissante et prisonnière sous l'élément 6. Dans toutes les figures présentées, l'élément 6 comportant l'ouverture 8 fait partie d'un tube comportant, entre autres, une paroi inférieure 15 et une fermeture 16 à l'une des extrémités du tube. La gâchette est ainsi montée coulissante et se trouve prisonnière dans le tube en question. On pourrait cependant imaginer d'autres solutions. Celle par exemple qui consisterait à pratiquer sous l'élément 6 deux glissières en queues d'aronde, ces glissières recevant la gâchette pourvue, elle, de bords latéraux épousant la forme des glissières pour maintenir ladite gâchette glissante et prisonnière sous l'élément 6.

Selon un caractère essentiel de l'invention et comme cela est visible à la figure 1 et aux figures 3a et 3b qui sont des coupes selon la ligne III-III de la figure 1, la gâchette 9 est équipée d'un second trou 17, identique au premier 11 et disposé à côté de lui dans le sens de la direction longitudinale du bracelet. Ainsi, le crochet 4 peut-être introduit dans le premier trou 11 (figure 3a) ou le second trou 17 (figure 3b) selon que l'on désire respectivement un enroulement serré ou lâche du bracelet autour du poignet. On voit que les trous 11 et 17 sont relativement près l'un de l'autre, ceci compensant généralement l'augmentation du périmètre du poignet par temps chaud. Par temps chaud on introduit le crochet dans le trou 17 et par temps froid, dans le trou 11. On est ainsi assuré d'un port aisé du bracelet en toutes circonstances.

La figure 3a montre que l'ouverture 8 est unique et qu'il donne accès à la fois aux deux trous 11 et 17 portés par la gâchette 9. La figure 3b montre un mode d'exécution différent de l'élément 6 qui comporte ici deux ouvertures distinctes 18 et 19 donnant accès respectivement aux premier 11 et second 17 trous percés dans la gâchette 9. Dans certaines circonstances, cet autre mode d'exécution peut faciliter l'introduction du crochet dans le trou recherché.

Si l'on revient à la figure 1, on voit qu'au premier élément 1 est attaché, outre l'extrémité 2 du bracelet 3, un premier bras 20 et qu au second élément 6 est attaché, outre l'extrémité 7 du bracelet 3, un second bras 21. Les extrémités libres des bras 20 et 21 sont réunies ensemble au moyen d'une charnière 22. On a affaire ici à fermoir à boucle déployante, boucle bien connue de l'état de la technique. Pour que ce type de fermoir puisse s'accommoder de l'ajustement de longueur qui fait l'objet principal de la présente invention, il est nécessaire que l'un des bras 20 ou 21 puisse être raccourci, ou rallongé selon que le crochet 4 est introduit respectivement dans le premier ou le second trou porté par la gâchette.

La solution adoptée en figure 1 consiste à rendre réglable le second bras 21. Le bras comporte une première lame 23 dont l'une des extrémités porte la charnière 22, et une seconde lame 24 munie de coulisses opposées 25 et dans lesquelles est engagée la première lame 23. La seconde lame 24 est attachée au second élément 6. Pour limiter la course d'une lame par rapport à l'autre on a prévu un dispositif comportant une vis 26 avec écrou, ce dernier étant engagé dans une rainure 27 dont la longueur est limitée.

Il est évident que le fermoir de l'invention n'est pas limité à l'utilisation de la boucle déployante formé par les bras 20 et 21, les éléments 1 et 6 pouvant n'être attachés qu'aux extrémités du bracelet.

## Revendications

1. Fermoir de bracelet comportant un premier élément (1) attaché à l'une des extrémités (2) du bracelet (3) et un second élément (6) attaché à l'autre extrémité (7) du bracelet (3), le bracelet étant composé de maillons articulés présentant chacun une largeur sensiblement identique, ladite largeur étant prise dans la direction longitudinale du bracelet, les premier et second éléments coopérant entre eux pour assurer la fermeture du fermoir par superposition desdits éléments, le premier élément portant un crochet (4) pourvu d'un bec (5) dirigé perpendiculairement à la direction longitudinale du bracelet et le second élément étant percé d'au moins une ouverture (8) dans laquelle peut être introduit le crochet, une gâchette (9) étant montée prisonnière sous ledit second élément et coulissante par rapport à lui, la gâchette présentant une portion (10) émergeant latéralement dudit second élément sous l'action de rappel d'un ressort (12), ladite portion servant de bouton-poussoir pouvant être actionné par un doigt pour déplacer la gâchette à l'encontre de l'action du ressort, ladite gâchette étant équipée d'un premier trou (11) décalé partiellement par rapport à l'ouverture du second élément de telle façon que lorsque le crochet est introduit dans l'ouverture du second élément, il s'engage ensuite dans le trou de la gâchette et la déplace graduellement contre l'action du ressort jusqu'à ce que le bec du crochet passe sous la gâchette et verrouille le premier élément sur le second, ladite gâchette étant déplaçable par pression du doigt sur le bouton-poussoir pour aligner ladite ouverture avec ledit premier trou et permettre ainsi l'ouverture du fermoir, caractérisé par le fait que la gâchette est équipée d'un second trou (17) identique au premier et disposé à côté et près de lui dans le sens de la direction longitudinale du bracelet, la distance séparant les trous étant inférieure à la largeur d'un maillon, le crochet pouvant alors être introduit dans le premier ou le second trou selon que l'on désire un enroulement serré ou lâche du bracelet autour du membre qui le porte.

2. Fermoir selon la revendication 1, caractérisé par le fait que le second élément (6) comporte une seule ouverture (8) donnant accès aux premier (4) et second (17) trous portés la gâchette (9).

3. Fermoir selon la revendication 1, caractérisé par le fait que le second élément (6) comporte des première (18) et seconde (19) ouvertures disposées côte à côte, lesdites première et seconde ouvertures donnant accès respectivement aux premier (4) et second (17) trous portés par la gâchette (9).

4. Fermoir selon la revendication 1, caractérisé par le fait qu'aux premier (1) et second (6) éléments sont attachés respectivement des premier (20) et second (21) bras dont les extrémités libres sont réunies ensemble au moyen d'une charnière (22), l'un desdits bras étant conformé de telle façon que sa longueur puisse se raccourcir ou s'allonger selon que le crochet porté par le premier élément est introduit respectivement dans le premier ou dans le second trou porté par la gâchette.

5. Fermoir selon la revendication 4, caractérisé par le fait que le second bras (21) comporte une première lame (23) dont une des extrémités porte ladite charnière (22) et une seconde lame (24) munie de coulisses opposées (25) et dans lesquelles est engagée ladite première lame, ladite seconde lame étant attachée audit second élément, lesdites première et seconde lames étant pourvues d'un dispositif (26, 27) limitant la course desdites lames l'une par rapport à l'autre.

## Claims

1. Bracelet clasp including a first element (1) attached to one end (2) of the bracelet (3) and a second element (6) attached to the other end (7) of the bracelet (3), the bracelet comprising articulated links each exhibiting a substantially similar width, said width being taken in the longitudinal direction of the bracelet, the first and second elements cooperating to assure latching of the clasp by superposition of said elements, the first element bearing a hook (4) provided with a beak (5) directed perpendicular to the longitudinal direction of the bracelet and the second element being pierced with at least one opening (8) into which the hook may be introduced, a catch (9) being captively mounted under the second element and slidable relative thereto, the catch exhibiting a portion (10) emerging laterally from said second element under the return force of a spring (12), said portion serving as a push button adapted to be operated by a finger so as to displace the catch against the spring action, said catch being provided with a first hole (11) partially set off relative to the opening in the second element so that when the hook is introduced into the opening of the second element it then engages with the hole of the catch so as to displace said catch gradually against the action of the spring until the beak of the hook passes under the catch and latches the first element to the second element, said catch being displacable by finger pressure on the push button so as to align said opening with said first hole thus to permit opening of the clasp, characterized by the fact that the catch is provided with a second hole (17) identical to the first hole and placed beside and close to said first hole in the longitudinal sense of the bracelet, the distance separating the holes being less than the width of one link, the hook thus being capable of introduction into the first or the second hole in accordance with whether the bracelet is to embrace tightly or loosely the member bearing it.

2. Clasp according to claim 1, characterized by the fact that the second element (6) includes a single opening (8) giving access to the first (4) and second (17) holes borne by the catch (9).

3. Clasp according to claim 1, characterized by the fact that the second element (6) includes first (18) and second (19) openings arranged side by side, said first and second openings giving access respectively to the first (4) and second (17) holes borne by the catch (9).

4. Clasp according to claim 1, characterized by the fact that the first (1) and second (6) elements are attached respectively to first (20) and second (21) arms the free ends of which are coupled together by means of a hinge (22), one of said arms being shaped in a manner such that its length may be varied according to whether the hook borne by the first element is introduced into the first or the second hole borne by the catch.

5. Clasp according to claim 4, characterized by the fact that the second arm (21) includes a first blade (23) one end of which bears said hinge (22) and a second blade (24) provided with opposed slideways (25) with which said first blade engages, said second blade being attached to said second element, said first and second blades being provided with an arrangement (26, 27) limiting the travel of said blades relative to one another.

## Patentansprüche

1. Armbandschließe, umfassend ein erstes Element (1), das an einem Ende (2) des Armbands (3) befestigt ist, und ein zweites Element (6), das am anderen Ende (7) des Armbands (3) befestigt ist, welches Armband aus Gelenkgliedern zusammengefügt ist, welche jeweils eine im wesentlichen identische Breite, gemessen in Längsrichtung des Armbands, aufweisen, welches erste und zweite Element miteinander in Wirkverbindung treten zum Schließen der Schließe durch Überlagerung der Elemente, wobei das erste Element einen Haken (4) mit einer Nase (5), die senkrecht zur Längsrichtung des Armbands gerichtet ist, trägt, und das zweite Element von mindestens einer Öffnung (8) durchsetzt ist, in die der Haken einführbar ist, wobei ein Schieber (9) unter dem zweiten Element eingefangen liegt und gleitbeweglich ist relativ zu diesem, welcher Schieber einen seitlich über das zweite Element, unter der Wirkung einer Rückstellfeder (12), vorstehenden Abschnitt (10) aufweist, der als Taste dient, die von einem Finger betätigbar ist zum Verlagern des Schiebers gegen die Wirkung der Feder, welcher Schieber mit einem ersten Loch (11) versehen ist, das teilweise versetzt ist relativ zur Öffnung des zweiten Elements derart, daß dann, wenn der Haken in die Öffnung des zweiten Elements eingefügt wird, er dann in das Loch des Schiebers eingreift und ihn allmählich gegen die Wirkung der Feder verlagert, bis die Nase des Hakens unter den Schieber gelangt und das erste Element auf dem zweiten verriegelt, welcher Schieber verlagerbar ist durch Druck des Fingers auf die Taste zum Ausfluchten der Öffnung mit dem ersten Loch und auf diese Weise zum Ermöglichen des Öffnens der Schließe, dadurch gekennzeichnet, daß der Schieber mit einem zweiten Loch (17), identisch zum ersten, versehen ist, welches daneben und nahe diesem in dem Sinne der Längserstreckung des Armbands positioniert ist, wobei die Distanz zwischen den Löchern kleiner ist als die Breite eines Gelenkgliedes, wobei der Haken demgemäß in das erste oder das zweite Loch einführbar ist, je nachdem, ob man einen festen oder lockeren Sitz des Armbands um das Glied, das es trägt, wünscht.

2. Schließe nach Anspruch 1, dadurch gekennzeichnet, daß das zweite Element (6) eine einzige Öffnung (8) aufweist, die Zugang zu dem ersten (4) und zweiten (17) Loch, getragen von dem Schieber (9), ermöglicht.

3. Schließe nach Anspruch 1, dadurch gekennzeichnet, daß das zweite Element (6) eine erste (18) und zweite (19) Öffnung aufweist, die nebeneinander angeordnet sind, welche erste beziehungsweise zweite Öffnung Zugang zu dem ersten (4) beziehungsweise zweiten (17) Loch, getragen von dem Schieber (9), ermöglichen.

4. Schließe nach Anspruch 1, dadurch gekennzeichnet, daß an dem ersten (1) und zweiten (6) Element erste (20) beziehungsweise zweite (21) Arme angebracht sind, deren freie Enden miteinander mittels eines Scharniers (22) verbunden sind, wobei einer der Arme derart ausgeführt ist, daß seine Länge verkürzbar oder verlängerbar ist, je nachdem, ob der von dem ersten Element getragene Haken in das erste oder in das zweite von dem Schieber getragene Loch eingeführt ist.

5. Schließe nach Anspruch 4, dadurch gekennzeichnet, daß der zweite Arm (21) eine erste Zunge (23) umfaßt, deren eines Ende das Scharnier (22) trägt, und eine zweite Zunge (24) umfaßt, die mit einander gegenüberliegenden Gleitführungen (25) versehen ist, in welche die erste Zunge eingeführt ist, welche zweite Zunge an dem zweiten Element befestigt ist, wobei die erste und die zweite Zunge mit einer Anordnung (26, 27) versehen sind, welche den Weg der Zungen relativ zueinander begrenzt.
